# FASCICULE DE BREVET EUROPEEN

(11) **EP 0 548 163 B1**
(45) Date de publication et mention de la délivrance du brevet: **25.05.1994**
(21) Numéro de dépôt: 91916192.7
(22) Date de dépôt: 12.09.1991
(51) Int. Cl.: E21B 10/56, E21B 10/62

(54) **TAILLANT D'OUTIL DE FORAGE AUTO-AFFUTABLE**
SELBSTSCHÄRFENDES SCHNEIDELEMENT FÜR BOHRMEISSEL
SELF-SHAPING DRILL CUTTING EDGE

(30) Priorité: 14.09.1990 FR 9011386
(43) Date de publication de la demande: 30.06.1993
(73) Titulaire: TOTAL Société anonyme dite :, 92800 Puteaux (FR)
(72) Inventeur: BESSON, Alain, F-78500 Sartrouville (FR)
(74) Mandataire: Jolly, Jean-Pierre
(86) Numéro de dépôt international: FR9100720
(87) Numéro de publication internationale: WO9205335

(56) Documents cités:
- EP-A- 0 363 313
- GB-A- 2 055 411
- US-A- 4 277 106
- US-A- 4 844 185

## Description

La présente invention concerne un outil de forage pétrolier ou minier selon le préambule de la revendication 1. Le support peut être constitué par un plot, serti dans le corps de l'outil, ou sur une matrice en carbure de tungstène.

Un outil de ce type est connu par le brevet US-A- 4 844 185.

Toutefois, par l'utilisation d'un tel outil dans les conditions difficiles qui prévalent dans le forage pétrolier ou minier peut occasionner la destruction des taillants, notamment par usure normale, par impact à la suite de surcharges ou encore par suite d'échauffement excessif.

Lorsque les taillants sont usés, leur surface de contact avec la roche à forer est plus élevée, de sorte que l'efficacité de l'outil est nettement réduite. Pour garder une certaine efficacité, on doit appliquer à l'outil un effort plus important, mais alors on risque de provoquer ainsi une cassure des taillants par suite de surcharge. Cette cassure est souvent franche et orientée dans des directions très aléatoires, qui peuvent être soit favorables ou au contraire néfastes. La cassure est bien orientée lorsqu'elle a pour origine la zone située juste à l'arrière de la couche polycristalline en diamant par rapport au sens de déplacement du taillant, et qu'elle fait un angle de dépouille aigu avec la surface de la formation rocheuse.

De plus, l'effort accru appliqué à l'outil risque de provoquer la destruction partielle ou la perte des taillants par échauffement.

Par les brevets US-A- 4 277 106 et GB-A-2055411 on connaît un outil muni de taillants comportant des zones dures alternées avec des zones moins dures.

Le brevet EP-A- 0 363 313 décrit un outil comprenant des zones de rupture formées sur des éléments qui, en se brisant, permettent d'agrandir des ouvertures de passage d'un liquide de lubrification.

Mais aucun de ces brevets ne permet de remédier au problème susmentionné qui est celui de la rupture de taillants selon des surfaces à orientations favorables. La présente invention a pour but de remédier à ces inconvénients en proposant des taillants auto-affûtables, c'est-à-dire qui sont susceptibles de se briser selon des surfaces ayant des orientations favorables, chaque fois que l'effort appliqué à l'outil devient supérieur à un seuil donné.

A cet effet, l'invention a pour objet un taillant d'outil de forage selon la partie caractérisante de la revendication 1.

L'angle de dépouille est de préférence compris entre 25 et 55°.

D'autres caractéristiques et avantages de l'invention ressortiront de la description qui va suivre, faite en regard des dessins annexés dans lesquels :
La figure 1 est une vue en perspective d'un outil de forage d'un type connu;
La figure 2 est une vue en perspective d'un taillant fixé sur plot, les rainures étant formées à la fois sur ces deux éléments;
Les figures 3 à 6 montrent des phases successives du processus d'affûtage du taillant et du plot de la figure 2;
Les figures 7 à 11 sont des vues en élévation de plusieurs variantes de formation des rainures sur le taillant et sur le plot.

Avec référence à la figure 1, l'outil 10 comprend un corps en acier 12 portant sur sa paroi latérale une pluralité de taillants 14 disposés sur plusieurs rangées. L'outil se termine par une portion filetée 16 destinée à la connexion avec le tubage d'entraînement en rotation, non représenté.

Comme le montre la figure 2, chaque taillant 14 est serti dans une extrémité d'un plot 18 sensiblement cylindrique, dont l'autre extrémité est elle-même sertie sur le corps 12. Le taillant est en forme de plaquette circulaire comprenant une première couche polycristalline diamantée 22, qui est liée, au moyen d'un liant approprié, à une seconde couche 24 en carbure de tungstène.

Sur la paroi latérale du taillant 14 et du plot 18 sont imprimées plusieurs rainures 26, qui peuvent être parallèles entre elles. Chaque rainure comprend deux branches (une seule étant visible sur la figure 2) qui descendent depuis le taillant 14 jusque dans le plot, symétriquement par rapport au plan médiateur du taillant, et qui se rejoignent au dos du plot. Chaque rainure définit ainsi une surface de rupture préférentielle du taillant et du plot.

La fragilisation du taillant est assurée par le choix de l'orientation, des dimensions et du positionnement des rainures. La cassure selon une surface de rupture donnée s'effectue lorsque le taillant a subi un certain degré d'usure et qu'il lui est appliqué une charge prédéterminée.

Sur la figure 2, on a représenté un taillant fixé sur plot exempt de toute usure, et l'on a désigné par 28 la formation rocheuse à forer et par la flèche f la direction de déplacement du taillant. Initialement, la face supérieure fait un angle aigu fuyant β avec la paroi de la formation rocheuse, de sorte que seul le taillant 14 attaque la roche. L'efficacité du taillant est alors optimum.

La figure 3 montre le taillant et le plot dans un état ultérieur. Toute la partie supérieure du taillant et du plot a été usée par la roche. Le contact avec la formation rocheuse se fait à présent par toute la surface plane supérieure 30. L'efficacité du taillant diminue. Si l'on applique une plus grande charge pour garder la même efficacité, on provoque une cassure du taillant et du plot selon la surface contenant la première rainure 26₁. Le taillant prend alors la forme affûtée montrée à la figure 4. A nouveau, il a son efficacité maximale puisqu'il attaque la roche sous l'angle aigu α qui est nettement supérieur à l'angle limite β indiqué précédemment,

Au cours de l'utilisation ultérieure, le taillant s'use davantage et prend la forme illustrée à la figure 5. Il y apparaît une surface rabotée 32. A nouveau, la surface de contact avec la roche augmente et les efforts appliqués doivent être accrus, ce qui provoque la cassure du taillant et du plot selon la surface qui contient la seconde rainure 26₂. On obtient ainsi le taillant affûté de la figure 6.

Le processus d'usure-affûtage se poursuit de la même façon jusqu'à ce que la dernière rainure ait été atteinte.

Le nombre de rainures peut être quelconque. Sur la figure 2, on n'en a indiqué, à titre d'exemple non limitatif, que cinq.

Leur espacement ainsi que leur profondeur peut aussi varier dans de larges limites, par exemple entre 0,1 et 10 mm. Dans le mode de réalisation de la figure 7, les rainures ont toutes la même largeur et la même profondeur. Mais il est possible, comme dans le mode de réalisation de la figure 8, d'alterner des rainures profondes 26a avec des rainures moins profondes 26b.

Les rainures peuvent définir des surfaces planes parallèles, comme sur les figures 7 et 8 où l'on n'aperçoit, en raison de la perspective, que des portions rectilignes parallèles de rainures.

Sur la figure 10, les rainures 26c sont constituées en perspective par des lignes brisées formées de tronçons "rectilignes".

Dans le mode de réalisation de la figure 11, les rainures 26d sont courbes de manière que les cassures successives s'effectuent selon des surfaces concaves.

Les rainures peuvent avoir leur origine sur le taillant 14 près de la zone cristalline en diamant (figures 8,10 et 11), sur le plot 18 (figure 7), ou encore de façon alternée sur le taillant et sur le support (figure 9).

De nombreuses autres modifications de détail peuvent encore être apportées aux modes de réalisation décrits. Par exemple, les rainures peuvent être discontinues sous forme de points ou de traits. Les rainures peuvent faire tout le tour du taillant et du plot ou seulement d'une partie seulement de ces derniers.

## Revendications

1. Outil de forage (10) comprenant un corps (12) qui est muni de plusieurs supports (18) portant chacun un taillant (14) auto-affûtable en forme de plaquette comprenant une couche extérieure polycristalline diamantée (22) déposée sur une couche en carbure de tungstène (24), caractérisé en ce que sur chaque taillant (14) et/ou sur son support (18) sont formées des zones (26) de moindre résistance, telles que des rainures, agencées de manière à pouvoir initier des cassures successives faisant un angle de dépouille aigu (α) avec la formation rocheuse à forer (28).

2. Outil selon la revendication 1, caractérisé en ce que l'angle de dépouille est de préférence compris entre 25 et 55°.

3. Outil selon la revendication 1, caractérisé en ce que les rainures sont parallèles entre elles.

4. Outil selon la revendication 1, caractérisé en ce que les rainures ont la même largeur et la même profondeur.

5. Outil selon la revendication 1, caractérisé en ce que des rainures profondes (26a) sont alternées avec des rainures moins profondes (26b).

6. Outil selon la revendication 1, caractérisé en ce que chaque rainure comprend deux branches qui descendent symétriquement depuis le taillant (14) jusque dans le support (18), symétriquement par rapport au plan médiateur du taillant, et qui se rejoignent au dos du support.

7. Outil selon la revendication 1, caractérisé en ce que les rainures (26a) sont rectilignes de manière à définir des surfaces de rupture planes.

8. Outil selon la revendication 1, caractérisé en ce que les rainures sont en forme de lignes brisées (26c), ou courbes (26d) et définissent des surfaces de rupture concaves.

9. Outil selon la revendication 1, caractérisé en ce que les rainures sont discontinues, par exemple sous forme de points ou de traits.

## Patentansprüche

1. Bohrwerkzeug (10) bestehend aus einem mit mehreren Tragteilen (18) versehenen Werkzeugkörper, auf denen jeweils eine selbstschärfende, plättchenförmige Schneide (14) angeordnet ist, die eine auf einer Wolframcarbidschicht (24) aufgebrachte polykristalline, diamantenbesetzte Außenschicht (22) aufweisen,
**dadurch gekennzeichnet,**
daß auf jeder Schneide (14) und/oder ihrem Tragteil (18) Zonen (26) geringerer Festigkeit eingerichtet sind, beispielsweise derart gestaltete Rillen oder Nuten, daß sie den Anstoß für nacheinanderfolgend zu bildender Bruchflächen geben können, die mit der zu durchbohrenden Felsformation (28) einen spitzen Schneidwinkel (α) bilden.

2. Werkzeug nach Anspruch 1, dadurch gekennzeichnet, daß der Schneidwinkel vorzugsweise im Bereich zwischen 25° und 55° enthaltene Werte aufweist.

3. Werkzeug nach Anspruch 1, dadurch gekennzeichnet, daß die Rillen oder Nuten parallel zueinander verlaufen.

4. Werkzeug nach Anspruch 1, dadurch gekennzeichnet, daß die Rillen oder Nuten jeweils die gleiche Breite und die gleiche Tiefe aufweisen.

5. Werkzeug nach Anspruch 1, dadurch gekennzeichnet, daß tiefe Rillen (26a) und weniger tiefe Rillen (26b) abwechselnd zueinander vorgesehen sind.

6. Werkzeug nach Anspruch 1, dadurch gekennzeichnet, daß jede Rille zwei Arme oder Abschnitte aufweist, die symmetrisch von der Schneide (14) aus symmetrisch bezüglich deren Mittelteilungsebene bis zum Tragteil (18) abwärts verlaufen und die sich am Rücken des Tragteils wiedervereinigen.

7. Werkzeug nach Anspruch 1, dadurch gekennzeichnet, daß die Rillen (26a) derart geradlinig verlaufen, daß sie ebene Bruchoberflächen bilden.

8. Werkzeug nach Anspruch 1, dadurch gekennzeichnet, daß die Rillen in Form gebrochener oder abgewinkelter Linien (26c) oder kurvenförmig verlaufen (26d) und konkave Bruchoberflächen bilden.

9. Werkzeug nach Anspruch 1, dadurch gekennzeichnet, daß die Rillen diskontinuierlich beispielsweise in Form von Punkten oder Strichen vorgesehen sind.

## Claims

1. Drill bit (10) comprising a body (12) which is fitted with several supports (18), each carrying a self-sharpening cutting edge (14) in the shape of a small plate comprising a diamond-charged polycrystalline outer layer (22) deposited on a layer of tungsten carbide (24), characterized in that, on each cutting edge (14) and/or on its support (18), regions (26) of lower strength are formed, such as grooves, arranged so as to be able to initiate successive fractures making an acute relief angle (a) with the rock formation (28) to be drilled.

2. Bit according to Claim 1, characterized in that the relief angle preferably lies between 25 and 55°.

3. Bit according to Claim 1, characterized in that the grooves are mutually parallel.

4. Bit according to Claim 1, characterized in that the grooves have the same width and the same depth.

5. Bit according to Claim 1, characterized in that deep grooves (26a) are alternated with less deep grooves (26b).

6. Bit according to Claim 1, characterized in that each groove comprises two branches which descend symmetrically from the cutting edge (14) just into the support (18), symmetrically with respect to the median plane of the cutting edge, and which join at the back of the support.

7. Bit according to Claim 1, characterized in that the grooves (26a) are straight, so as to define planar break surfaces.

8. Bit according to Claim 1, characterized in that the grooves are in the form of broken lines (26c), or curves (26d) and define concave break surfaces.

9. Bit according to Claim 1, characterized in that the grooves are discontinuous, for example in the form of dots or dashes.
